# EUROPÄISCHE PATENTSCHRIFT

(11) **EP 1 905 938 B1**
(45) Veröffentlichungstag und Bekanntmachung des Hinweises auf die Patenterteilung: **12.10.2011**
(21) Anmeldenummer: 07405256.4
(22) Anmeldetag: 29.08.2007
(51) Int. Cl.: E06B 7/215

(54) **Türdichtung**
Door seal
Joint de porte

(30) Priorität: 19.09.2006 CH 14912006
(43) Veröffentlichungstag der Anmeldung: 02.04.2008
(73) Patentinhaber: Planet GDZ AG, 8317 Tagelswangen (CH)
(72) Erfinder: Dintheer, Andreas, 8309 Nürensdorf (CH)
(74) Vertreter: Clerc, Natalia

(56) Entgegenhaltungen:
- EP-A- 0 810 345
- EP-A- 1 489 257
- DE-U1- 29 720 854
- US-A1- 2004 111 972

## Beschreibung

### Technisches Gebiet der Erfindung

Die Erfindung betrifft eine Türdichtung für eine schwellenlose Tür gemäss Oberbegriff des Patentanspruchs 1.

### Stand der Technik

Absenkbare Türdichtungen werden als Schallschutz und als Schutz gegen Zugluft eingesetzt. Üblicherweise bestehen sie aus einer nach unten offenen Führungsschiene uförmigen Querschnitts, einer in der Führungsschiene gehaltenen und relativ zu dieser verschiebbaren ein- oder mehrstückigen Dichtleiste und einem Antriebsmechanismus zum selbsttätigen Absenken und Anheben der Dichtleiste, wobei der Antriebsmechanismus durch die Schliessung bzw. Öffnung der Türe aktiviert wird.

Aus EP-A-0 338 974, EP 1 489 257 und US 2004/0111972 sind Dichtungen bekannt, welche sowohl seitlich wie auch nach unten dichten. Die Dichtleiste ist hierfür einstückig ausgebildet und weist nach oben ragende Schenkel auf, welche an den inneren Seitenwänden der Führungsschiene mindestens teilweise dichtend anliegen. Unterhalb ihrer Befestigungsstelle an der Trägerschiene geht die Dichtleiste in einen bogenförmigen Steg über, welcher im abgesenkten Zustand auf den Fussboden gepresst wird, sich entsprechend deformiert und die untere Dichtfunktion übernimmt.

EP-A-1 162 341 offenbart ebenfalls eine Dichtung mit seitlichen Schenkeln und einem auf dem Boden aufliegenden bogenförmigen Steg, wobei die Schenkel ausserhalb der Führungsschiene verlaufen. Auf beiden Seiten des Stegs sind nach unten schräg nach aussen ragende Stützschenkel angeordnet, welche die Schenkel im abgesenkten Zustand an die Führungsschiene pressen sollen.

Bei der aus der DE-U-298 16 448 bekannten Türdichtung werden durch zwei am Dichtbogen beidseits symmetrisch zur Mittelachse angeordnete Dichtlippen zusätzliche Auflagekanten auf dem Boden geschaffen. Dafür fehlt jedoch eine ausreichende seitliche Dichtung.

EP-A-0 046 441 weist zwei senkrecht nach unten ragende Dichtlippen auf. Auch hier fehlt eine seitliche Dichtung.

Obwohl diese Dichtungen bei Qualitätsbauten eine absolut zufrieden stellende Dichtfunktion ausüben, so sind sie bei schwierigen Bauten doch oft unzulänglich. Bei kostengünstigen Neubauten werden die Böden oft derart gegossen, dass sie bis zu 1 cm Höhendifferenz aufweisen. Insbesondere Altbauten weisen oft wellige, symmetrisch oder asymmetrisch bucklige, hohle, oder schräge Böden auf, so dass die Türdichtung nicht über die gesamte Länge auf dem Boden aufliegen und genügend dichten kann. Auch Fugen von Parkettböden oder Plattenböden können zu einer ungenügenden Dichtleistung führen.

DE 297 20 8543 U offenbart ferner eine Absenkdichtung, welche schräg zur Horizontalen abgesenkt wird. Diese Dichtung weist drei nach unten ragende Zungen auf, deren längste Zunge zur Anlage an die Türzarge dienen soll.

EP 0 810 345 zeigt ein Torblatt-Dichtungsprofil mit einer schräg nach unten ragenden Dichtlippe. Es soll bei grösseren Bodenunebenheiten einen sicheren bodenseitigen Abschluss ermöglichen.

### Darstellung der Erfindung

Es ist deshalb eine Aufgabe der Erfindung, eine absenkbare Türdichtung der eingangs genannten Art für stark unebene Böden zu schaffen, die neben einer hohen Flexibilität und guten Dichtung gegen die Bodenunterlage auch eine gute seitliche Dichtung aufweist und konstruktiv einfach aufgebaut ist.

Diese Aufgabe löst eine Türdichtung mit den Merkmalen das Patentanspruchs 1.

Die erfindungsgemässe Türdichtung weist eine Führungsschiene und eine in der Führungsschiene absenkbar und anhebbar gehaltene Trägerschiene mit einem darin gehaltenen Dichtelement auf, welches im abgesenkten Zustand dichtend auf einem Boden anliegt und eine untere Dichtung bildet. Das Dichtelement verfügt über einen im wesentlichen u-förmigen Querschnitt mit zwei Schenkeln und einen Steg, welcher untere Enden der zwei Schenkel miteinander verbindet, wobei mindestens einer der zwei Schenkel eine seitliche Dichtung bildet. Erfindungsgemäss ist am Steg mindestens eine nach unten ragende Dichtlippe angeformt, welche im abgesenkten Zustand dichtend auf dem Boden anliegt und in Absenkrichtung so lang bemessen ist, dass sich der Steg in diesem abgesenkten Zustand beabstandet zum Boden befindet.

Vorzugsweise ist der Steg relativ kurz bemessen, so dass er im abgesenkten Zustand kaum verformt wird. Des weiteren ist der Übergang zwischen Steg und seitlichen Schenkeln vorzugsweise geknickt bzw. verdünnt ausgebildet.

Vorzugsweise werden die Trägerschiene und das Dichtelement ausschliesslich in vertikaler Richtung abgesenkt und angehoben und haben keinen horizontalen Bewegungsanteil.

Die erfindungsgemässe Türdichtung eignet sich insbesondere für stark unebene und schiefe Böden, wie sie etwa bei Renovationen oder kostengünstigen Neubauten auftreten.

Weitere vorteilhafte Ausführungsformen gehen aus den abhängigen Patentansprüchen hervor.

### Kurze Beschreibung der Zeichnung

Im folgenden wird der Erfindungsgegenstand anhand von bevorzugten Ausführungsbeispielen, welche in den beiliegenden Zeichnungen dargestellt sind, erläutert. Es zeigen:
- Figur 1: einen Querschnitt durch eine absenkbare Türdichtung gemäss einer ersten Ausführungsform der Erfindung;
- Figur 2: die Türdichtung gemäss Figur 1 im angehobenen Betriebszustand;
- Figur 3: die Türdichtung gemäss Figur 1 im abgesenkten Betriebszustand und
- Figur 4: einen Querschnitt durch eine absenkbare Türdichtung mit einer Dichtlippe, die nicht Teil der Erfindung ist.

### Beschreibung von bevorzugten Ausführungsbeispielen

Die Figuren 1 bis 3 zeigen ein Ausführungsbeispiel einer erfindungsgemässen absenkbaren Türdichtung. Sie weist eine Führungsschiene 1, eine darin anhebbar und absenkbar gehaltene Trägerschiene 2 und ein an der Trägerschiene 2 angeordnetes Dichtelement 4 auf. Ferner ist ein Absenkmechanismus vorhanden, um die Türdichtung durch Öffnen bzw. Schliessen der Türe automatisch anzuheben bzw. abzusenken. Ein Beispiel eines derartigen Absenkmechanismus ist in DE 195 16 530 beschrieben. Andere Arten derartiger Mechanismen sind jedoch auch einsetzbar.

Die Führungsschiene 1 ist vorzugsweise eine Profilschiene, welche durch Strangpressen aus Aluminium gefertigt ist. Sie weist einen u-förmigen Querschnitt auf, mit einem oberen Steg 10 und zwei parallelen, vom oberen Steg 10 rechtwinklig abragenden äusseren Seitenwänden 11, 12. Benachbart zum oberen Steg 10 und annähernd parallel zu diesem ragen von den Seitenwänden 11, 12 gegeneinander gerichtete Führungsstege 13, 14 unter Bildung einer hinterschnittenen Längsnut 15 nach innen ab. Die Längsnut 15 dient zur Aufnahme des Führungsstabes des Absenkmechanismus, welcher vorzugsweise mehrere Blattfedern umfasst.

Innerhalb der Führungsschiene 1 ist eine Trägerschiene 2 zur Befestigung eines Dichtelements 4 angeordnet. Die Trägerschiene 2, die beispielsweise ebenfalls ein stranggepresstes Aluminiumprofil sein kann, umfasst ein Profilteil mit im wesentlichen U-förmigem Querschnitt, mit einem oberen Bügel 22 und von diesem rechtwinklig abragenden parallelen innere Seitenwände 20, 21, deren freie Enden gegen den oberen Steg 10 der Führungsschiene 1 weisen und einen Aufnahmeraum für ein Dämpfungselement 3 begrenzen. An der dem querschnittlich U-förmigen Profilteil der Trägerschiene 2 abgewandten Seite des oberen Bügels 22 ragt mittig und parallel zu den beiden inneren Seitenwänden 20, 21 ein Kamm 24 ab. Der Kamm 24 ist an seinem dem oberen Bügel 22 entfernt liegenden Ende von einem im wesentlichen parallel zum oberen Bügel 22 angeordneten Endsteg oder unteren Bügel 23 begrenzt.

Die über den oberen Bügel 22 der Trägerschiene 2 hinaus bis zum unteren Bügel 23 hin verlängerten inneren Seitenwände 20, 21 sind zwischen oberem Bügel 22 und unterem Bügel 23 unter Bildung von zwei längslaufenden Öffnungsschlitzen von zwei symmetrisch zu einander angeordneten, von oberen Bügel 22, Kamm 24 und unterem Bügel 23 begrenzten, hinterschnittenen Längsnuten 25, 26 unterbrochen.

Die über den oberen Bügel 22 hinaus verlängerten Seitenwände 20, 21 sind im Bereich des oberen Bügels 22 leicht nach innen abgewinkelt und laufen gegen den unteren Bügel 23 hin auf einander zu. Der untere Bügel 23 ist symmetrisch zum Kamm 24 und vom oberen Bügel 22 weglaufend leicht nach aussen abgewinkelt.

Das Dichtelement 4 ist als querschnittlich U-förmiges Profil aus beispielsweise Silikongummi mit von einem Steg 43 abragenden Schenkeln 40, 41 ausgestaltet. Hierbei überspannt der Steg 43 den schwach gewinkelten unteren Bügel 23 unter Bildung eines Längsspaltes 5 mit einem schmalen linsenförmigem Öffnungsquerschnitt. Der Steg 43 kann auch mindestens teilweise am unteren Bügel 23 anliegen. Vorzugsweise ist der Steg 43 annähernd gleich lang ausgebildet wie die Länge des untersten Bereichs der Trägerschiene 2, hier also des unteren Bügels 23.

Die beiden Schenkel 40, 41 des Dichtelements 4 weisen mit ihren freien Enden gegen den oberen Steg 43 der Führungsschiene 1 hin und sind zwischen den äusseren Seitenwänden 11, 12 der Führungsschiene 1 und den inneren Seitenwänden 20, 21 der Trägerschiene 2 angeordnet. Die zwei Schenkel 40, 41 können mit ihren oberen Enden auch an der Trägerschiene befestigt sein. Die Schenkel 40, 41 können von der Trägerschiene 2 weg gegen die Seitenwände 11, 12 der Führungsschiene 1 hin abstehen oder sie können an den Seitenwänden 20, 21 der Trägerschiene 2 anliegen. Des weiteren können sie mit Noppen oder anderen Erhebungen versehen bzw. mit glatter Oberfläche ausgebildet sein. Die Schenkel können auch ausserhalb der Führungsschiene hochgezogen sein, wie dies in EP 1 162 341 der Fall ist. Wesentlich ist jedoch, dass mindestens einer, vorzugsweise beide dieser zwei Schenkel im abgesenkten Zustand eine seitliche Dichtung bildet. Diese Dichtung kann zwischen Seitenwand der Trägerschiene 2 und Seitenwand der Führungsschiene 1 erfolgen oder zwischen Führungsschiene und Nut der Türe.

Im Bereich des oberen Stegs 43 ragen zwei gegeneinander weisende innenseitig Anformungen 42, hier in Form von hinterschnittenen Federelementen von den Schenkeln 40, 41 des Dichtelements 4 nach innen ab und ragen in die hinterschnittenen Längsnuten 25, 26 ein. Das Dichtelement 4 ist so über hinterschnittene Nut-/FederVerbindungen an der Trägerschiene 2 befestigt.

Im Bereich des Übergangs der Schenkel 40, 41 des Dichtelements 4 in den Steg 43 sind innenseitig längslaufende Kerbnuten 44 angeordnet.

Einer der Schenkel 40, 41 des Dichtelements 4, im vorliegenden Fall des ersten Schenkels 40, setzt sich im Bereich seines Übergangs zum Steg 43 als längslaufende Schräglippe 45 mit vorzugsweise gerundetem freien Ende fort. Die Dicht- oder Schräglippe 45 ist gegenüber dem ersten Schenkel 40 vorzugsweise um einen Winkel α von etwa 45° Grad nach innen gerichtet. Die Schräglippe weist vorzugsweise eine Länge von 5 bis 15 mm. Der spitze Winkel α zwischen der Absenkrichtung und der Dichtlippe 45 ist vorzugsweise 30° bis 70°, insbesondere 35° bis 60°.

Die Figuren 2 und 3 zeigen die Türdichtung in zwei unterschiedlichen Betriebszuständen. Bei geöffneter Tür befindet sich die Trägerschiene 2 innerhalb der Führungsschiene 1 (Fig. 2). Wird die Tür geschlossen, so wird die Trägerschiene 2 über einen eingebauten Absenkmechanismus innerhalb der Führungsschiene 1 selbsttätig abgesenkt. Figur 3 zeigt die in einer Längsnut von der Unterkante einer Tür T eingebaute Türdichtung, deren Schräglippe 45 mit ihrem freien Ende bei geschlossener Tür T einem Fussboden B anliegt. Selbstverständlich kann die Schräglippe 45 auch stärker auf dem Boden B angepresst werden, so dass sie nicht nur punktuell sondern über eine grössere Fläche aufliegt. Wesentlich ist jedoch, dass der Steg 43 in diesem Zustand den Boden nach wie vor nicht berührt und dass somit die Länge der Dichtung ausreicht bzw. der Hub so bemessen ist, dass die Dichtlippe die untere Dichtfunktion vorzugsweise ausschliesslich übernimmt.

In Figur 4 ist eine absenkbare Türdichtung dargestellt. Die Dichtung ist im wesentlichen gleich ausgebildet. Anstelle der Schräglippe sind nun jedoch drei Vertikallippen 46 am Steg 43 angeordnet, welche beabstandet zueinander annähernd senkrecht nach unten ragen. Vorzugsweise sind alle Vertikallippen gleich lang. Auch hier liegen die Vertikallippen bzw. Rippen 46 im abgesenkten Zustand auf dem Boden auf, nicht jedoch der Steg 43. Es können ein, zwei, drei oder mehr Rippen vorhanden sein. Die Länge der Rippen beträgt vorzugsweise 5 bis 15 mm.

In Figur 4 ist eine Befestigungsart dargestellt. Es handelt sich um einen Befestigungswinkel 6.

Die hier beschriebenen Dichtelemente bzw. Dichtleisten sind vorzugsweise einstückig ausgebildet, wobei die Materialdicke der Schenkel, des Stegs und der Schräg- bzw. Vertikallippe vorzugsweise gleich ist.

Die erfindungsgemässe absenkbare Dichtung ist insbesondere zur Verwendung bei unebenen und schiefen Böden geeignet.

### Bezugszeichenliste

- 1: Führungsschiene
- 10: oberer Steg
- 11: erste äussere Seitenwand
- 12: zweite äussere Seitenwand
- 13: erster Führungssteg
- 14: zweiter Führungssteg
- 15: hinterschnittene Längsnut

- 2: Trägerschiene
- 20: erste innere Seitenwand
- 21: zweite innere Seitenwand
- 22: oberer Bügel
- 23: unterer Bügel
- 24: Kamm
- 25: erste hinterschnittene Längsnut
- 26: zweite hinterschnittene Längsnut

- 3: Dämpfungselement

- 4: Dichtelement
- 40: erster Schenkel
- 41: zweiter Schenkel
- 42: innenseitige Anformung
- 43: Steg
- 44: Kerbnut
- 45: Schräglippe
- 46: Vertikallippe

- 5: linsenförmigerLängsspalt
- 6: Befestigungswinkel

- T: Tür
- B: Boden

## Patentansprüche

1. Türdichtung für eine schwellenlose Tür, wobei die Türdichtung eine Führungsschiene (1) und eine in der Führungsschiene (1) absenkbar und anhebbar gehaltene Trägerschiene (2) mit einem darin gehaltenen Dichtelement (4) aufweist, welches im abgesenkten Zustand dichtend auf einem Boden anliegt und eine untere Dichtung bildet, wobei das Dichtelement (4) einen im wesentlichen u-förmigen Querschnitt mit zwei Schenkeln (40, 41) und einen Steg (43) aufweist, welcher untere Enden der zwei Schenkel (40, 41) miteinander verbindet, und wobei mindestens einer der Schenkel (40, 41) eine seitliche Dichtung bildet, wobei am Steg (43) mindestens eine nach unten ragende Dichtlippe (45, 46) angeformt ist, welche im abgesenkten Zustand dichtend auf dem Boden anliegt und in Absenkrichtung so lang bemessen ist, dass sich der Steg (43) in diesem abgesenkten Zustand beabstandet zum Boden befindet, **dadurch gekennzeichnet, dass** die mindestens eine nach unten ragende Dichtlippe eine Schräglippe ist, welche in einem spitzen Winkel zur Absenkdichtung angeordnet ist.

2. Türdichtung nach Anspruch 1, wobei das Dichtelement (4) im abgesenkten Zustand ausschliesslich mit dieser mindestens einen Dichtlippe (45, 46) am Boden aufliegt.

3. Türdichtung nach einem der Ansprüche 1 oder 2, wobei eine einzige Dichtlippe (45) vorhanden ist, welche zur Absenkrichtung der Trägerschiene (2) in einem spitzen Winkel angeordnet ist.

4. Türdichtung nach Anspruch 3, wobei Dichtlippe (45) eine Länge von 5 bis 15 mm aufweist.

5. Türdichtung nach einem der Ansprüche 1 bis 4, wobei das Dichtelement (4) einstückig ausgebildet ist.

6. Türdichtung nach einem der Ansprüche 1 bis 5, wobei die zwei Schenkel (40, 41) des Dichtelements (4) innenseitige Anformungen (42) aufweisen, welche in hinterschnittene Längsnuten (25, 26) der Trägerschiene (2) gehalten sind.

7. Türdichtung nach Anspruch 6, wobei die Trägerschiene (2) im Bereich der hinterschnittenen Nuten (25, 26) gegen einen unteren Bügel (23) der Trägerschiene (2) hin zulaufend angewinkelt ist.

8. Türdichtung nach einem der Ansprüche 1 bis 7, wobei das Dichtelement (4) zwischen Steg (43) und jeweilig anschliessendem Schenkel (40, 41) eine Kerbnut (44) aufweist.

9. Türdichtung nach einem der Ansprüche 1 bis 8, wobei der Steg (43) annähernd gleich lang ausgebildet ist wie der unterste Bereich (23) der Trägerschiene (2).

10. Türdichtung nach einem der Ansprüche 1 bis 9, wobei die Trägerschiene (2) gegen den Steg (43) des Dichtelements (4) angewinkelt ist und mit dem Steg (43) einen Längsspalt (5) etwa linsenförmigen Öffnungsquerschnitts begrenzt.

11. Verwendung einer Türdichtung nach einem der vorangehenden Ansprüche für unebene und schiefe Böden.

## Claims

1. Door seal for a sill-free door, wherein the door seal comprises a guide rail (1) and a carrier rail (2) which is held in the guide rail (1) such that it can be lowered and raised and which has a sealing element (4) held in this carrier rail, which sealing element, in the lowered state, bears in a sealing manner on a floor and forms a lower seal, wherein the sealing element (4) has a substantially U-shaped cross section with two legs (40, 41) and a web (43) which interconnects lower ends of the two legs (40, 41), and wherein at least one of the legs (40, 41) forms a lateral seal, wherein at least one downwardly projecting sealing lip (45, 46) is integrally formed on the web (43), which sealing lip, in the lowered state, bears in a sealing manner on the floor and is dimensioned with such a length in the lowering direction that the web (43) in this lowered state is situated at a distance from the floor, **characterized in that** the at least one downwardly projecting sealing lip is an oblique lip which is arranged at an acute angle to the lowering direction.

2. Door seal according to Claim 1, wherein, in the lowered state, the sealing element (4) rests exclusively with this at least one sealing lip (45, 46) on the floor.

3. Door seal according to either of Claims 1 and 2, wherein a single sealing lip (45) which is arranged at an acute angle to the lowering direction of the carrier rail (2) is present.

4. Door seal according to Claim 3, wherein the sealing lip (45) has a length of 5 to 15 mm.

5. Door seal according to one of Claims 1 to 4, wherein the sealing element (4) is formed in one piece.

6. Door seal according to one of Claims 1 to 5, wherein the two legs (40, 41) of the sealing element (4) have internal formations (42) which are held in undercut longitudinal grooves (25, 26) of the carrier rail (2).

7. Door seal according to Claim 6, wherein, in the region of the undercut grooves (25, 26), the carrier rail (2) is angled such that it extends towards a lower yoke (23) of the carrier rail (2).

8. Door seal according to one of Claims 1 to 7, wherein the sealing element (4) has a notched groove (44) between the web (43) and respectively adjoining leg (40, 41).

9. Door seal according to one of Claims 1 to 8, wherein the web (43) is designed with approximately the same length as the lowermost region (23) of the carrier rail (2).

10. Door seal according to one of Claims 1 to 9, wherein the carrier rail (2) is angled with respect to the web (43) of the sealing element (4) and defines, together with the web (43), a longitudinal gap (5) of approximately lens-shaped opening cross section.

11. Use of a door seal according to one of the preceding claims for uneven and sloping floors.

## Revendications

1. Joint de porte pour une porte sans seuil, le joint de porte comportant un rail de guidage (1) et un rail de support (2) maintenu dans le rail de guidage (1) de façon à pouvoir être descendu et soulevé, avec un élément d'étanchéité (4) maintenu à l'intérieur, ledit élément reposant, à l'état abaissé, de façon étanche sur un plancher et formant un joint inférieur, l'élément d'étanchéité (4) présentant une section transversale pour l'essentiel en forme de U pourvue de deux côtés (40, 41) et un étai (43) qui relie entre eux les extrémités inférieures des deux côtés (40, 41) et au moins un des côtés (40, 41) formant un joint latéral, au moins une lèvre d'étanchéité (45, 46) saillant vers le bas étant formée au niveau de l'étai (43), ladite lèvre reposant à l'état abaissé de façon étanche sur le plancher et étant dimensionnée, dans la direction d'abaissement, de façon à présenter une longueur telle que l'étai (43) se trouve, dans cet état abaissé, écarté du plancher, **caractérisé en ce que** l'au moins une lèvre d'étanchéité saillant vers le bas est une lèvre oblique disposée selon un angle aigu par rapport au joint abaissable.

2. Joint de porte selon la revendication 1, l'élément d'étanchéité (4) reposant à l'état abaissé contre le plancher uniquement avec cette au moins une lèvre d'étanchéité (45, 46).

3. Joint de porte selon l'une quelconque des revendications 1 ou 2, **caractérisé par** la présence d'une lèvre d'étanchéité (45) unique disposée selon un angle aigu par rapport à la direction d'abaissement du rail de support (2).

4. Joint de porte selon la revendication 3, la lèvre d'étanchéité (45) présentant une longueur allant de 5 à 15 mm.

5. Joint de porte selon l'une quelconque des revendications 1 à 4, l'élément d'étanchéité (4) étant réalisé d'un seul tenant.

6. Joint de porte selon l'une quelconque des revendications 1 à 5, les deux côtés (40, 41) de l'élément d'étanchéité (4) présentant des surformes (42) côté intérieur maintenues dans des rainures longitudinales (25, 26) découpées par l'arrière du rail de support (2).

7. Joint de porte selon la revendication 6, le rail de support (2) étant de plus en plus replié, dans la région des rainures (25, 26) découpées par l'arrière, contre un étrier (23) inférieur du rail de support (2).

8. Joint de porte selon l'une quelconque des revendications 1 à 7, l'élément d'étanchéité (4) présentant une rainure entaillée (44) entre l'étai (43) et le côté (40, 41) rattaché respectif.

9. Joint de porte selon l'une quelconque des revendications 1 à 8, l'étai (43) étant réalisé approximativement de même longueur que la région inférieure (23) du rail de support (2).

10. Joint de porte selon l'une quelconque des revendications 1 à 9, le rail de support (2) étant replié contre l'étai (43) de l'élément d'étanchéité (4) et délimitant avec l'étai (43) une fente longitudinale (5) d'une section transversale d'ouverture quelque peu en forme de lentille.

11. Utilisation d'un joint de porte selon l'une quelconque des revendications précédentes pour des planchers penchés et inégaux.
